# FASCICULE DE BREVET EUROPEEN

(11) **EP 0 370 910 B1**
(45) Date de publication et mention de la délivrance du brevet: **15.07.1992**
(21) Numéro de dépôt: 89403235.8
(22) Date de dépôt: 22.11.1989
(51) Int. Cl.: C10G 15/12, C10G 47/30

(54) **Procédé de craquage d'une charge d'hydrocarbures lourds en hydrocarbures plus légers et dispositif pour la mise en oeuvre de ce procédé**
Krackverfahren von schweren Kohlenwasserstoff-Einsätzen und Vorrichtung zur Ausführung des Verfahrens
Process for cracking a heavy hydrocarbon feedstock into lower boiling hydrocarbons, and apparatus for carrying out this process

(30) Priorité: 24.11.1988 FR 8815363
(43) Date de publication de la demande: 30.05.1990
(73) Titulaire: GAZ DE FRANCE, 75017 Paris (FR)
(72) Inventeur: Amouroux, Jacques, F-91440 Bures sur Yvette (FR); Nikravech, Mehrdad, F-75005 Paris (FR); Saint Just, Jacques Jean, F-78230 Le Pecq (FR); Vedrenne, Isabelle, Jeanine, F-75019 Paris (FR)
(74) Mandataire: Durand, Yves Armand Louis

(56) Documents cités:
- EP-A- 0 120 625
- EP-A- 0 292 391
- EP-A- 0 316 234

## Description

La présente invention se rapporte à un procédé de craquage d'hydrocarbures lourds en hydrocarbures plus légers et à un dispositif pour la mise en oeuvre de ce procédé.

L'invention trouve notamment application dans les industries chimiques et énergétiques.

Il existe actuellement plusieurs types de procédés de craquage tels que le craquage thermique, l'hydrocraquage et le craquage catalytique. Cependant ces procédés présentent tous des inconvénients liés à la difficulté du contrôle de la réaction, à la consommation excessive d'hydrogène et à la nécessité d'une régénération fréquente des catalyseurs.

On connaît également par la demande de brevet européen N° 0 120 625 un procédé de craquage d'hydrocarbures lourds en hydrocarbures plus légers répondant au préambule de la revendication 1. Cependant, le procédé de ce document a pour inconvénient de nécessiter une zone de température élevée pour la formation d'espèces radicalaires qui vont participer à la réaction de craquage et une zone mécaniquement séparée de la première, de température plus basse pour la réaction de craquage proprement dite.

Aussi, la présente invention a pour but un procédé de craquage d'hydrocarbures lourds en hydrocarbures plus légers qui ne présente pas les inconvénients des techniques antérieures et qui de plus, permet d'obtenir une sélectivité en hydrocarbures légers supérieure et de meilleurs rendements.

A cet effet, le procédé de la présente invention consiste à fluidiser par un courant gazeux de fluidisation dans ladite chambre un lit de particules avantageusement catalytique et à introduire un jet de plasma contenant de préférence de l'argon vers un endroit dudit lit ; à introduire la charge d'hydrocarbures lourds dans un endroit dudit lit fluidisé éloigné du jet de plasma dans la zone de moindre température, et à introduire l'alcane léger tel que du méthane, ou le mélange d'alcanes légers, dans la zone de température plus élevée située près de l'endroit d'introduction du jet de plasma précité pour réaliser le craquage desdits hydrocarbures lourds au moyen d'une trempe et d'une catalyse par ledit lit fluidisé, et à évacuer les produits ainsi obtenus en aval de la zone de moindre température.

Suivant d'autres caractéristiques du procédé de l'invention :
Le plasma est introduit à la périphérie du lit fluidisé ;
On impose un temps de séjour déterminé aux produits obtenus dans une zone en aval de celle de moindre température ;
Le débit du courant gazeux de fluidisation est déterminé pour créer un lit fluidisé jaillissant ;
Le courant gazeux de fluidisation comprend au moins de l'argon et/ou de l'hydrogène ;
Le plasma contient au moins 80% en volume d'argon et peut contenir de plus de l'hydrogène ;
Le plasma et les hydrocarbures lourds sont introduits de part et d'autre du lit fluidisé jaillissant ;
La zone de réaction de température plus élevée est à une température comprise entre environ 5000° et 1000°C ;
La zone de moindre température est à une température comprise entre environ 900°C et 500°C ;
Le méthane est introduit dans la zone de réaction dont la température est comprise entre environ 5000°C et 1000°C ;
La charge des hydrocarbures lourds est introduite dans le lit fluidisé jaillissant dans la zone de réaction dont la température est comprise entre environ 900°C et 500°C.

Le gaz de fluidisation est préchauffé en amont du lit fluidisé à une température comprise entre 50°C et 500°C, de préférence entre 150°C et 350°C ;
La charge d'hydrocarbures lourds est préchauffée et vaporisée dans la chambre de réaction ;
Le lit est constitué de particules d'un matériau réfractaire choisi notamment dans le groupe consistant en oxydes, carbures, nitrures et borures ;
Les particules du lit possèdent un effet catalytique ;
Le lit contient de plus un catalyseur ;
La réaction de craquage est poursuivie en aval de la zone de moindre température du lit fluidisé dans une zone présentant une température comprise entre environ 650°C et 550°C.

La présente invention a également pour objet un dispositif pour la mise en oeuvre du procédé ci-dessus, ce dispositif comprenant une chambre de réaction 1 comportant un lit de particules 2, des moyens d'injection d'un courant gazeux de fluidisation 3 du lit situés au niveau du fond de ladite chambre pour réaliser un lit fluidisé jaillissant, une torche à plasma 6 contenant de préférence de l'argon et adaptée pour injecter le plasma dans ladite chambre de réaction vers ledit lit fluidisé, des moyens d'introduction 4 de la charge d'hydrocarbures lourds situés au niveau d'une zone de réaction de faible température, des moyens d'introduction 5 d'un alcane léger, tel que du méthane, ou d'un mélange d'alcanes légers dans une zone de réaction de température plus élevée et des moyens 7 destinés à poursuivre la réaction de craquage et à évacuer les hydrocarbures plus légers ainsi obtenus.

Suivant d'autres caractéristiques du dispositif de l'invention ;
La torche à plasma 6 et les moyens d'introduction des hydrocarbures lourds 4 sont disposés de part et d'autre du lit fluidisé jaillissant ;
Les moyens d'introduction de la charge d'hydrocarbures lourds sont constitués d'une canne d'injection ou analogues ;
Les moyens d'introduction de l'alcane léger, tel que du méthane, ou du mélange d'alcanes légers sont constitués par une canne d'injection ou analogues ;
Les moyens 7 pour poursuivre la réaction de craquage et pour évacuer les hydrocarbures obtenus sont constitués par exemple d'un réacteur tubulaire ;
La chambre de réaction présente une forme cylindrique, parallélépipèdique, sphérique ou analogues ;
La torche à plasma est raccordée de préférence au niveau d'une paroi latérale de la chambre de façon à ce que le plasma soint injecté latéralement dans le lit fluidisé ;
Les parois de la chambre de réaction sont de préférence en un matériau réfractaire tel que l'alumine ;
Le fond 8 de la chambre de réaction présente une forme évasée vers le haut à la partie inférieure duquel débouchent des moyens d'injection 9 du gaz de fluidisation.

L'invention sera mieux comprise et d'autres buts, caractéristiques, détails et avantages de celle-ci apparaîtront plus clairement au cours de la description explicative qui va suivre faite en référence aux figures 1 et 2 annexées, et dans lesquelles la figure 1 représente un mode de réalisation préférentiel du procédé et du dispositif de l'invention ; et la figure 2 représente une courbe illustrant l'influence du débit du méthane sur le taux de craquage, d(l/min), signifiant le débit de CH₄ et % signifiant le taux de craquage.

Le procédé de l'invention est mis en oeuvre à l'aide d'un dispositif du type de celui représenté à la figure 1 et comprenant une chambre de réaction 1 présentant par exemple la forme générale d'un parallélépipède rectangle dont le fond 8 présente une forme évasée vers le haut et raccordée au niveau de sa partie inférieure à des moyens d'injection 3 d'un courant gazeux de fluidisation, et contenant une masse de particules d'un matériau destinées à former un lit fluidisé 2, et une torche à plasma 6 d'un gaz contenant de préférence de l'argon, adaptée pour introduire le plasma à l'intérieur de la chambre de réaction et vers le lit de particules fluidisé. De préférence la torche à plasma 6 est raccordée au niveau d'une paroi latérale de la chambre de réaction, de façon à ce que le plasma soit introduit latéralement dans le lit fluidisé.

Un réacteur de préférence tubulaire 7 est raccordé à la partie supérieure de la chambre de réaction 1 de telle manière que le réacteur 7 communique avec l'intérieur de la chambre de réaction.

Des moyens d'introduction 4 de la charge d'hydrocarbures lourds sont prévus et raccordés à une paroi de la chambre de réaction 1 de telle façon que les hydrocarbures lourds soient mis en contact avec le lit fluidisé dans une zone de la chambre de réaction présentant une température déterminée comprise entre environ 900°C et 500°C. Les moyens d'injection 4 peuvent notamment comprendre une canne à injection ou analogues.

Des moyens d'injection 5 d'un alcane léger, tel que du méthane, ou d'un mélange d'alcanes légers sont prévus et sont raccordés au niveau de la partie inférieure de la chambre de réaction 1 de façon à introduire le méthane dans le lit fluidisé au niveau d'une zone de température élevée, comprise entre environ 5000°C et 1000°C, de la chambre de réaction 1. Ces moyens d'introduction 5 peuvent être représentés par une canne à injection ou analogues.

La chambre de réaction 1 a des parois internes par exemple en alumine réfractaire de 4mm d'épaisseur, calorifugées extérieurement par une couche de briques poreuses de 20 mm d'épaisseur collées par un ciment réfractaire sur l'alumine. La couche de briques est elle même recouverte par une couche de laine de verre d'environ 14 mm d'épaisseur enveloppée d'une couche d'amiante. Des thermocouples (non représentés) sont installés dans la chambre de réaction pour mesurer les températures de lit fluidisé.

Les moyens d'injection 3 du courant gazeux de fluidisation comprennent par exemple un tube de silice opaque 9 d'une longueur d'environ 300 mm et d'un diamètre d'environ 40 mm débouchant au fond de la chambre de réaction 1. Le tube est entouré d'un ruban chauffant de 500 W (non représenté) destiné à préchauffer le gaz de fluidisation et il est garni de billes réfractaires d'un diamètre d'environ 2 à 6 mm favorisant les échanges thermiques entre le gaz et la paroi du tube. La partie inférieure du tube 9 est équipée d'un injecteur 11 en laiton.

Le réacteur tubulaire 7 est par exemple constitué par un tube de silice d'environ 85 mm de diamètre et d'environ 500 mm de longueur. Des thermocouples (non représentés) sont installés dans ce tube pour mesurer la température du courant gazeux y circulant. La sortie de ce tube peut être reliée à un échangeur thermique à eau (non représenté) dans lequel le mélange réactionnel est refroidi avant d'être prélevé pour analyse.

La torche à plasma et les moyens d'introduction des hydrocarbures lourds sont raccordés au niveau de la chambre de réaction de façon que le plasma et les hydrocarbures lourds soient introduits de part et d'autre du lit fluidisé du côté opposé à la torche à plasma par rapport au jet de particules du lit. On peut faire varier l'angle d'introduction de la torche dans la chambre de 0° à 90°. De préférence l'angle d'introduction de la torche dans la chambre est de 20° par rapport à la section horizontale de la chambre de réaction. Typiquement, cette torche est constituée de deux tubes concentriques en silice, d'un diamètre extérieur de 30 mm, entourés de cinq spires inductives creuses en cuivre refroidies à l'eau, parcourues par un courant électrique à fréquence élevée.

Le lit est constitué de particules d'un matériau choisi notamment dans le groupe consistant en oxydes, carbures, nitrures et borures. On peut en dresser à titre d'exemple la liste suivante :

Quelle que soit la nature des matériaux utilisés, ceux-ci doivent être réfractaires car les particules du lit doivent pouvoir résister à des températures élevées et parce qu'elles sont en contact avec le jet du plasma. Les particules du lit peuvent elles-mêmes jouer le rôle de catalyseur et il est également possible de leur adjoindre un autre catalyseur. Les particules du lit fluidisé ont un diamètre compris entre environ 250 et 400 µ. La granulométrie choisie doit permettre une fluidisation jaillissante sans entraîner les particules hors de la chambre de réaction 1.

Il faut bien comprendre que le mot "catalyseur" est pris dans son sens large c'est-à-dire que les particules peuvent accélérer certaines réactions souhaitées ou inhiber certaines réactions non souhaitées comme la formation de noir de carbone ou coke.

En service, le fonctionnement du dispositif qui vient d'être décrit est le suivant. La masse de particules, de diamètre déterminé, pouvant contenir un catalyseur est mise en fluidisation en un lit jaillissant, présentant la forme d'une fontaine retombant sur les parois de la chambre de réaction, par le débit constant d'un gaz de fluidisation formé d'argon ou d'un mélange d'argon et d'hydrogène. Le gaz de fluidisation est préchauffé dans le tube 9 qui est garni de billes par exemple d'alumine.

La torche à plasma 6 injecte un plasma d'un gaz contenant de préférence de l'argon vers le lit de particules fluidisé où s'effectue un transfert efficace de la chaleur entre le plasma et le lit fluidisé.

La canne d'injection 5 injecte par exemple, du méthane, à l'intérieur du lit fluidisé dans une zone voisine de celle de l'injection du plasma et présentant une température comprise entre environ 5000°C et 1000°C. Dans cette zone de température relativement élevée, le méthane va se décomposer de la façon suivante :
${\text{CH₄ → CH₃}}^{\text{.}} {\text{+ H}}^{\text{.}}$${\text{CH₃ → CH₂}}^{\text{.}} {\text{+ H}}^{\text{.}}$etc...

Il se forme donc dans cette zone à température relativement élevée des radicaux favorisant la réaction de craquage des hydrocarbures lourds.

La canne d'injection 4 des hydrocarbures lourds permet de les introduire dans le lit fluidisé dans une région déterminée présentant une température comprise entre environ 900°C et 500°C et se situant approximativement à l'opposé de la zone d'injection du plasma.

La nature du lit, le débit du courant gazeux de fluidisation et l'introduction de la torche à plasma dans une région opposée à celle de l'introduction des hydrocarbures lourds permettent de créer un espace de réaction ayant au moins lesdites deux zones de températures différentes précitées.

Ainsi, dans la zone de température la plus élevée, le méthane va se convertir comme décrit précédemment à l'intérieur du lit fluidisé. Les radicaux ainsi formés vont traverser le lit fluidisé en direction de la zone de moindre température au niveau de laquelle est introduite la charge d'hydrocarbures lourds et vont initier la réaction de craquage de ces derniers.

L'intérêt primordial de ce type de dispositif est qu'il permet d'utiliser directement du méthane pour favoriser le craquage et à cet effet le dispositif possède un espace de réaction à deux zones de températures différentes par l'intermédiaire du jet de particules qui permet de séparer l'espace de réaction en ces deux zones.

L'utilisation d'un lit fluidisé de ce type dans le procédé de la présente invention présente des avantages importants pour les raisons suivantes :
- ses propriétés de transfert de chaleur permettent une trempe efficace du plasma ;
- sa viscosité sensiblement égale à celle du plasma assure un très bon mélange entre celui-ci et le lit fluidisé ; et
- ses propriétés catalytiques éventuelles peuvent assurer la transformation directe des réactifs à convertir.

Ainsi, le méthane va être converti dans le lit fluidisé dans une région voisine de l'injection du plasma et dans laquelle la trempe réalisée par le lit fluidisé permet d'avoir une température propice à la transformation du méthane en radicaux. Ces radicaux provenant de la zone de température plus élevée favoriseront la réaction de craquage des hydrocarbures lourds à une température inférieure à celle de la zone de température plus élevée, tout en évitant la formation de noir de carbone.

La réaction de conversion des hydrocarbures lourds en hydrocarbures plus légers va se poursuivre dans une zone située en aval de la zone de moindre température du lit fluidisé. En fait, il se créé un gradient de températures de la région en aval du lit fluidisé vers le réacteur tubulaire 7 variant d'environ 650°C à 550°C et permettant ainsi l'achèvement de la réaction de craquage.

Les exemples suivant illustrent la mise en oeuvre du procédé de la présente invention.

Dans ces exemples, on a traité un hydrocarbure aliphatique en C₁₆ à un débit d'environ 14 à 25 g/minute pour effectuer la réaction de craquage et on a analysé les produits par chromatographie à l'aide d'un détecteur à ionisation de flamme équipé d'une colonne SE 30 à 10% pour la séparation des hydrocarbures liquides et d'une colonne squalane à 7% pour la séparation des hydrocarbures gazeux et légers.

### Exemple 1.

La torche à plasma fonctionne à une fréquence de 5 MHz pour une puissance réelle de 2,38 kW. L'angle d'injection est de 20°. Les gaz plasmagènes introduits sont de l'argon à un débit de 27 l/min et de l'hydrogène à un débit de 6 l/min. Le lit est constitué de particules d'alumine (650g) de 300 µ de diamètre moyen. Les particules du lit sont mises en fluidisation par un mélange d'argon à un débit de 10 l/min et d'hydrogène à un débit de 14 l/min. Les gaz de fluidisation sont préchauffés à une température comprise entre 50°C et 500°C, de préférence entre 150°C et 350°C. La température moyenne de craquage est de 727°C. Le méthane est introduit à un débit de 1 l/mn.

### Exemple 2.

La torche à plasma fonctionne à une fréquence de 5 MHz pour une puissance réelle de 2,52 kW. L'angle d'injection est de 20°. Les gaz plasmagènes introduits sont de l'argon, a un débit de 27 l/min et de l'hydrogène à un débit de 6 l/min. Le lit est constitué de particules d'alumine (650g) de 300 µ de diamètre moyen. Les particules du lit sont mises en fluidisation par un mélange d'argon, à un débit de 10 l/min et d'hydrogène à un débit de 14 l/min. Les gaz de fluidisation sont préchauffés à une température comprise entre 50 et 500°C, de préférence entre 150°C et 350°C. La température moyenne de craquage est de 730°C. Le méthane est introduit à un débit de 0,46 l/min.

### Exemple 3.

La torche à plasma fonctionne à une fréquence de 5 MHz pour une puissance réelle de 2,45 kW. L'angle d'injection est de 20°. Les gaz plasmagènes introduits sont de l'argon, à un débit de 27 l/min et de l'hydrogène à un débit de 6 l/min. Le lit est constitué de particules d'alumine (650g) de 300 µ de diamètre moyen. Les particules du lit sont mises en fluidisation par un mélange d'argon à un débit de 10 l/min et d'hydrogène à un débit de 14 l/min. Les gaz de fluidisation sont préchauffés à une température comprise entre 50 et 100°C, de préférence entre 150°C et 350°C. La température moyenne de craquage est de 725°C. Le méthane est introduit à un débit de 0,15 l/min.

### Exemple 4.

La torche à plasma fonctionne à une fréquence de 5 MHz pour une puissance réelle de 2,45 kW. L'angle d'injection est de 20°. Les gaz plasmagènes introduits sont de l'argon à un débit de 27 l/min et de l'hydrogène à un débit de 6 l/min. Le lit est constitué de particules d'alumine (650g) de 300 µ de diamètre moyen. Les particules du lit sont mises en fluidisation par un mélange d'argon à un débit de 10 l/min et d'hydrogène à un débit de 14 l/min. Les gaz de fluidisation sont préchauffés à une température comprise entre 50 et 500°C, de préférence entre 150°C et 300°C. La température moyenne de craquage est de 720°C. On n'injecte pas de méthane.

Les résultats des exemples 1 à 4 sont listés dans le tableau suivant et la figure 2 montre l'évolution du taux de craquage en fonction du débit du méthane.

Comme il ressort du tableau ci-dessus et de la figure 2, on constate que l'introduction de méthane favorise le taux de craquage. Quant aux produits de la réaction on obtient essentiellement de l'éthylène, du propylène et du butène.

De plus, le procédé et le dispositif de la présente invention permettent un contrôle rigoureux de la température dans la zone de craquage par les effets conjugués de la puissance électrique fournie au plasma, de l'angle d'injection du plasma, du débit des hydrocarbures lourds et du débit des gaz de fluidisation.

Bien entendu, l'invention n'est nullement limitée aux modes de réalisation décrits et illustrés qui ne sont donnés qu'à titre d'exemple.

Il est bien entendu également que le plasma utilisé peut être produit de façon quelconque, notamment par arc électrique soufflé, transféré ou bien encore par induction.

## Revendications

1. Procédé de craquage d'une charge d'hydrocarbures lourds en hydrocarbures plus légers dans une chambre de réaction consistant à introduire un alcane léger ou un mélange d'alcanes légers dans une zone de réaction de température élevée pour produire des radicaux libres, à injecter les hydrocarbures lourds à craquer dans la chambre de réaction et à faire réagir les radicaux libres avec lesdits hydrocarbures lourds pour le craquage de ces derniers dans une zone de moindre température, caractérisé en ce qu'il consiste à fluidiser par un courant gazeux de fluidisation dans ladite chambre un lit de particules avantageusement catalytique et à introduire un jet de plasma contenant de préférence de l'argon vers un endroit dudit lit; en ce qu'il consiste à introduire la charge d'hydrocarbures lourds dans un endroit dudit lit fluidisé éloigné du jet de plasma dans la zone de moindre température, et à introduire l'alcane léger tel que du méthane, ou le mélange d'alcanes légers, dans la zone de température plus élevée située près de l'endroit d'introduction du jeu de plasma précité pour réaliser le craquage desdits hydrocarbures lourds au moyen d'une trempe et d'une catalyse par ledit lit fluidisé, et en ce qu'il consiste à évacuer les produits ainsi obtenus en aval de la zone de moindre température.

2. Procédé selon la revendication 1, caractérisé en ce que le plasma est introduit à la périphérie du lit fluidisé.

3. Procédé selon les revendications 1 et 2, caractérisé en ce que les hydrocarbures lourds et le plasma sont introduits de part et d'autre du lit fluidisé.

4. Procédé selon la revendication 1, caractérisé en ce que l'on impose un temps de séjour déterminé aux produits obtenus dans une zone en aval de celle de moindre température.

5. Procédé selon la revendication 1, caractérisé en ce que le débit du courant gazeux de fluidisation est déterminé pour créer un lit fluidisé jaillissant.

6. Procédé selon l'une des revendications 1 et 5, caractérisé en ce que le courant gazeux de fluidisation comprend au moins de l'argon et/ou de l'hydrogène.

7. Procédé selon l'une des revendications précédentes, caractérisé en ce que le plasma contient au moins 80% en volume d'argon.

8. Procédé selon la revendication 7, caractérisé en ce que le plasma contient de l'hydrogène.

9. Procédé selon la revendication 1, caractérisé en ce que la zone de réaction de température plus élevée est à une température comprise entre environ 5000° et 1000°C.

10. Procédé selon la revendication 1, caractérisé en ce que la zone de moindre température est à une température comprise entre environ 900° et 500°C.

11. Procédé selon l'une des revendications 1 ou 9, caractérisé en ce que le méthane est introduit dans la zone de réaction dont la température est comprise entre environ 5000°C et 1000°C.

12. Procédé selon l'une des revendications 1 et 10, caractérisé en ce que la charge d'hydrocarbures lourds est introduite dans le lit fluidisé jaillissant dans la zone de réaction dont la température est comprise entre environ 900°C et 500°C.

13. Procédé selon l'une quelconque des revendications précédentes, caractérisé en ce que le gaz de fluidisation est préchauffé en amont du lit fluidisé à une température comprise entre 50°C et 500°C, de préférence entre 150°C et 350°C.

14. Procédé selon l'une quelconque des revendications précédentes, caractérisé en ce qu'il consiste à préchauffer et à vaporiser la charge d'hydrocarbures lourds avant introduction dans la chambre de réaction.

15. Procédé selon l'une quelconque des revendications précédentes, caractérisé en ce que le lit est constitué de particules d'un matériau réfractaire choisi notamment dans le groupe consistant en oxydes, carbures, nitrures et borures.

16. Procédé selon la revendication 15, caractérisé en ce que les particules possèdent un effet catalytique.

17. Procédé selon l'une des revendications 15 ou 16, caractérisé en ce que le lit contient de plus un catalyseur.

18. Procédé selon l'une quelconque des revendications précédentes, caractérisé en ce que la réaction de craquage est poursuivie en aval de la zone de moindre température du lit fluidisé dans une zone présentant une température comprise entre environ 650°C et 550°C.

19. Dispositif pour la mise en oeuvre du procédé selon l'une quelconque des revendications précédentes, caractérisé en ce qu'il comprend une chambre de réaction (1) comportant un lit de particules (2) des moyens d'injection d'un courant gazeux de fluidisation (3) dudit lit situés au niveau du fond de ladite chambre pour réaliser un lit fluidisé jaillissant, une torche à plasma (6) contenant de préférence de l'argon et adapté pour injecter le plasma dans ladite chambre de réaction vers ledit lit fluidisé, des moyens d'introduction (4) de la charge d'hydrocarbures lourds situés au niveau d'une zone de réaction de faible température, des moyens d'introduction (5) d'un alcane léger, tel que du méthane, ou d'un mélange d'alcanes légers dans une zone de réaction de température plus élevée et des moyens (7) destinés à poursuivre la réaction de craquage et à évacuer les hydrocarbures plus légers ainsi obtenus.

20. Dispositif selon la revendication 19, caractérisé en ce que la torche à plasma (6) et les moyens d'introduction des hydrocarbures lourds (4) sont disposés de part et d'autre du lit fluidisé jaillissant.

21. Dispositif selon la revendication 19, caractérisé en ce que les moyens d'introduction de la charge des hydrocarbures lourds sont constitués d'une canne d'injection ou analogues.

22. Dispositif selon la revendication 19, caractérisé en ce que les moyens d'introduction de l'alcane léger, tel que le méthane, ou du mélange d'alcanes légers sont constitués par une canne d'injection ou analogues.

23. Dispositif selon la revendication 19, caractérisé en ce que les moyens (7) pour pousuivre la réaction de craquage et pour évacuer les hydrocarbures obtenus sont constitués par exemple d'un réacteur tubulaire.

24. Dispositif selon la revendication 19, caractérisé en ce que la chambre de réaction présente une forme cylindrique, parallélépipèdique, sphérique ou analogues.

25. Dispositif selon l'une des revendications précédentes, caractérisé en ce que la torche à plasma est raccordée de préférence au niveau d'une paroi latérale de la chambre de réaction de façon à ce que le plasma soit injecté latéralement dans le lit fluidisé.

26. Dispositif selon l'une quelconque des revendications précédentes, caractérisé en ce que les parois de la chambre de réaction sont de préférence en un matériau réfractaire tel que de l'alumine.

27. Dispositif selon l'une quelconque des revendications précédentes, caractérisé en ce que le fond (8) de la chambre de réaction présente une forme évasée vers le haut à la partie inférieure duquel débouche des moyens d'injection (9) du gaz de fluidisation.

## Patentansprüche

1. Verfahren zum Kracken einer Ladung von schweren Kohlenwasserstoffen in leichtere Kohlenwasserstoffe in einer Reaktionskammer, dass darin besteht, ein leichtes Alkan oder eine Mischung von leichten Alkanen in einen Reaktionsbereich hoher Temperatur einzuführen, um freie Radikale zu erzeugen, die zu krackenden schweren Kohlenwasserstoffe in die Reaktionskammer einzuspritzen und die freien Radikale mit den besagten schweren Kohlenwasserstoffen zum Kracken der letzteren in einem Bereich niedrigerer Temperatur reagieren zu lassen, dadurch gekennzeichnet, dass es darin besteht, in der besagten Kammer mit einem Fluidisierungsgastrom ein vorteilhaft katalytisches Bett von Teilchen zu fluidisieren und einen vorzugsweise Argon enthaltenden Plasmastrahl zu einer Stelle des besagten Bettes hin einzuführen; dass es darin besteht, die Ladung schwerer Kohlenwasserstoffe in einer von dem Plasmastrahl entfernten Stelle des besagten Wirbelschichtfliessbettes in dem Bereich niedrigerer Temperatur einzuführen und das leichte Alkan, wie Methan oder die Mischung von leichten Alkanen in den neben der Einführungsstelle des vorgenannten Plasmastrahls liegenden Bereich höherer Temperatur einzuführen, um das Kracken der besagten schweren Kohlenwasserstoffe mittels eines Abschreckens und einer Katalyse durch das besagte Wirbelschichtfliessbett durchzuführen, und dass es darin besteht, die somit erhaltenen Erzeugnisse stromabwärts des Bereiches niedrigerer Temperatur abzuführen.

2. Verfahren nach Anspruch 1, dadurch gekennzeichnet, dass das Plasma an dem Umfang des Wirbelschichtfliessbettes eingeführt wird.

3. Verfahren nach den Ansprüchen 1 und 2, dadurch gekennzeichnet, dass die schweren Kohlenwasserstoffe und das Plasma beiderseits des Wirbelschichtfliessbettes eingeführt werden.

4. Verfahren nach Anspruch 1, dadurch gekennzeichnet, dass man eine bestimmte Verweilzeit den gewonnenen Erzeugnissen in einem Bereich, der stromabwärts desjenigen niedrigerer Temperatur gelegen ist, auferlegt.

5. Verfahren nach Anspruch 1, dadurch gekennzeichnet, dass die Durchsatzmenge des Fluidisierungsgasstromes bestimmt wird, um ein quellendes Wirbelschichtfliessbett zu schaffen.

6. Verfahren nach einem der Ansprüche 1 und 5, dadurch gekennzeichnet, dass der Fluidisierungsgasstrom wenigstens Argon und/oder Wasserstoff umfasst.

7. Verfahren nach einem der vorangehenden Ansprüche, dadurch gekennzeichnet, dass das Plasma wenigstens 80 Volumenprozent an Argon enthält.

8. Verfahren nach Anspruch 7, dadurch gekennzeichnet, dass das Plasma Wasserstoff enthält.

9. Verfahren nach Anspruch 1, dadurch gekennzeichnet, dass der Reaktionsbereich höherer Temperatur eine zwischen ungefähr 5000° und 1000°C liegende Temperatur aufweist.

10. Verfahren nach Anspruch 1, dadurch gekennzeichnet, dass der Bereich niedrigerer Temperatur eine zwischen ungefähr 900° und 500°C liegende Temperatur aufweist.

11. Verfahren nach einem der Ansprüche 1 oder 9, dadurch gekennzeichnet, dass das Methan in denjenigen Reaktionsbereich, dessen Temperatur zwischen ungefähr 5000°C und 1000°C liegt, eingeführt wird.

12. Verfahren nach einem der Ansprüche 1 und 10, dadurch gekennzeichnet, dass die Ladung schwerer Kohlenwasserstoffe in das quellende Wirbelschichtfliessbett in den Reaktionsbereich, dessen Temperatur zwischen ungefähr 900°C und 500°C liegt, eingeführt wird.

13. Verfahren nach irgendeinem der vorangehenden Ansprüche, dadurch gekennzeichnet, dass das Fluidisierungsgas stromaufwärts des Wirbelschichtfliessbettes bis auf eine zwischen 50°C und 500°C, vorzugsweise zwischen 150°C und 350°C liegende Temperatur vorerwärmt wird.

14. Verfahren nach irgendeinem der vorangehenden Ansprüche, dadurch gekennzeichnet, dass es darin besteht, die Ladung schwerer Kohlenwasserstoffe vor Einführung in die Reaktionskammer, vorzuwärmen und zu verdämpfen.

15. Verfahren nach irgendeinem der vorangehenden Ansprüche dadurch gekennzeichnet, dass das Bett aus Teilchen aus einem insbesondere in der aus Oxiden, Karbiden, Nitriden und Boriden bestehenden Gruppe gewählten feuerfesten Stoff besteht.

16. Verfahren nach Anspruch 15, dadurch gekennzeichnet, dass die Teilchen eine katalytische Wirkung besitzen.

17. Verfahren nach einem der Ansprüche 15 oder 16, dadurch gekennzeichnet, dass das Bett ausserdem einen Katalysator enthält.

18. Verfahren nach irgendeinem der vorangehenden Ansprüche, dadurch gekennzeichnet, dass die Krackenreaktion stromabwärts des Bereiches niedrigerer Temperatur des Wirbelschichtfliessbettes in einem, eine zwischen ungefähr 650°C und 550°C liegende Temperatur aufweisenden Bereich fortgesetzt wird.

19. Vorrichtung zur Durchführung des Verfahrens nach irgendeinem der vorangehenden Ansprüche, dadurch gekennzeichnet, dass sie eine ein Bett von Teilchen (2) aufweisende Reaktionskammer (1), im Bereich des Bodens der besagten Kammer zu Herstellung eines quellenden Wirbelschichtfliessbettes liegende Mittel (3) zum Einspritzen eines Gastromes zur Fluidisierung des besagten Bettes, einen vorzugsweise Argon enthaltenden und zum Einspritzen des Plasmas in die besagte Reaktionskammer zu dem besagten Wirbelschichtfliessbett hin angepassten Plasmabrenner (6), in der Höhe des Reaktionsbereiches schwacher Temperatur liegende Mittel (4) zur Einführung der Ladung schwerer Kohlenwasserstoffe, Mittel (5) zur Einführung eines leichten Alkans, wie Methans oder einer Mischung von leichten Alkanen in einen Reaktionsbereich höherer Temperatur und zur Fortsetzung der Krackenreaktion und zur Abführung der somit erzielten leichteren Kohlenwasserstoffe bestimmte Mittel (7) aufweist.

20. Vorrichtung nach Anspruch 19, dadurch gekennzeichnet, dass der Plasmabrenner (6) und die Mittel (4) zur Einführung der schweren Kohlenwasserstoffe beiderseits des quellenden Wirbelschichtfliessbettes angeordnet sind.

21. Vorrichtung nach Anspruch 19, dadurch gekennzeichnet, dass die Mittel zur Einführung der Ladung schwerer Kohlenwasserstoffe aus einem Einspritzrohr oder dergleichen bestehen.

22. Vorrichtung nach Anspruch 19, dadurch gekennzeichnet, dass die Mittel zur Einführung des leichten Alkans, wie Methans oder der Mischung von leichten Alkanen aus einem Einspritzrohr oder dergleichen bestehen.

23. Vorrichtung nach Anspruch 19, dadurch gekennzeichnet, dass die Mittel (7) zur Fortsetzung der Krackenreaktion und zur Abführung der gewonnenen Kohlenwasserstoffe zum Beispiel aus einem rohrförmigen Reaktor bestehen.

24. Vorrichtung nach Anspruch 19, dadurch gekennzeichnet, dass die Reaktionskammer eine zylindrische, quaderförmige, kugelförmige Gestalt oder dergleichen aufweist.

25. Vorrichtung nach einem der vorangehenden Ansprüche, dadurch gekennzeichnet, dass der Plasmabrenner vorzugsweise im Bereich einer Seitenwand der Reaktionskammer angeschlossen ist, damit das Plasma seitlich in das Wirbelschichtfliessbett eingespritzt wird.

26. Vorrichtung nach irgendeinem der vorangehenden Ansprüche, dadurch gekennzeichnet, dass die Wandungen der Reaktionskammer vorzugsweise aus einem feuerfesten Stoff wie Aluminiumoxid bestehen.

27. Vorrichtung nach irgendeinem der vorangehenden Ansprüche, dadurch gekennzeichnet, dass der Boden (8) der Reaktionskammer eine nach oben trichterförmig erweiterte Gestalt aufweist, an dessen oberen Teil die Mittel (9) zum Einspritzen des Fluidisierungsgases münden.

## Claims

1. Method of cracking a batch of heavy hydrocarbons into lighter hydrocarbons in a reaction chamber, consisting in feeding a light alkane or a mixture of light alkanes into a reaction zone of high temperature to produce free radicals, injecting the heavy hydrocarbons to be cracked into the reaction chamber and causing the free radicals to react with the said heavy hydrocarbons for the cracking of the latter within a zone of lower temperature, characterized in that it consists in fluidizing with a gaseous fluidizing stream in the said chamber an advantageously catalytic bed of particles and feeding a plasma jet preferably containing argon towards a place of the said bed; in that it consists in feeding the batch of heavy hydrocarbons into a place of the said fluidized bed remote from the plasma jet in the zone of lower temperature and feeding the light alkane such as methane or the mixture of light alkanes into the zone of higher temperature located near the place of introduction of the aforesaid plasma jet for carrying out the cracking of the said heavy hydrocarbons by means of a quenching and of a catalysis of the said fluidized bed and in that it consists in discharging the products thus obtained downstream of the zone of lower temperature.

2. Method according to claim 1, characterized in that the plasma is introduced at the periphery of the fluidized bed.

3. Method according to claims 1 and 2, characterized in that the heavy hydrocarbons and the plasma are introduced on either side of the fluidized bed.

4. Method according to claim 1, characterized in that one imposes a determined residence time upon the products obtained in a zone downstream of that of lower temperature.

5. Method according to claim 1, characterized in that the flow rate of the gaseous fluidizing stream is determined to create a springing fluidized bed.

6. Method according to one of claims 1 and 5, characterized in that the gaseous fluidizing stream comprises at least argon and/or hydrogen.

7. Method according to one of the foregoing claims, characterized in that the plasma contains at least 80% by volume of argon.

8. Method according to claim 7, characterized in that the plasma contains hydrogen.

9. Method according to claim 1, characterized in that the reaction zone of higher temperature is at a temperature lying between about 5,000° and 1,000°C.

10. Method according to claim 1, characterized in that the zone of lower temperature is at a temperature lying between about 900° and 500°C.

11. Method according to one of claims 1 or 9, characterized in that the methane is fed into the reaction zone the temperature of which is lying between about 5,000°C and 1,000°C.

12. Method according to one of claims 1 and 10, characterized in that the batch of heavy hydrocarbons is fed into the springing fluidized bed within the reaction zone the temperature of which is lying between about 900°C and 500°C.

13. Method according to any one of the foregoing claims, characterized in that the fluidizing gas is preheated upstream of the fluidized bed to a temperature lying between 50°C and 500°C, preferably between 150°C and 350°C.

14. Method according to any one of the foregoing claims, characterized in that it consists in preheating and vaporizing the batch of heavy hydrocarbons before feeding same into the reaction chamber.

15. Method according to any one of the foregoing claims, characterized in that the bed consists of particles of a refractory material selected in particular from the group consisting of oxides, carbides, nitrides and borides.

16. Method according to claim 15, characterized in that the particles have a catalytic effect.

17. Method according to one of claims 15 or 16, characterized in that the bed in addition contains a catalyst.

18. Method according to any one of the foregoing claims, characterized in that the cracking reaction is continued downstream of the zone of lower temperature of the fluidized bed within a zone exhibiting a temperature lying between about 650°C and 550°C.

19. Device for carrying out the method according to any one of the foregoing claims, characterized in that it comprises a reaction chamber (1) including a bed of particles (2), means (3) for injecting a gaseous stream for fluidizing the said bed, located at the level of the bottom of the said chamber to provide a springing fluidized bed, a plasma torch (6) with a plasma preferably containing argon and adapted to inject the plasma into the said reaction chamber towards the said fluidized bed, means (4) for introducing the batch of heavy hydrocarbons, located at the level of a reaction zone of low temperature, means (5) for introducing a light alkane such as methane or a mixture of light alkanes into a reaction zone of higher temperature and means (7) adapted to continue the cracking reaction and to discharge the lighter hydrocarbons thus obtained.

20. Device according to claim 19, characterized in that the plasma torch (6) and the means (4) for introducing heavy hydrocarbons are disposed on either side of the springing fluidized bed.

21. Device according to claim 19, characterized in that the means for introducing the batch of heavy hydrocarbons are constituted by an injection pipe or the like.

22. Device according to claim 19, characterized in that the means for introducing the light alkane such as methane or the mixture of light alkanes are constituted by an injection pipe or the like.

23. Device according to claim 19, characterized in that the means (7) for continuing the cracking reaction and for discharging the hydrocarbons obtained are constituted for example by a tubular reactor.

24. Device according to claim 19, characterized in that the reaction chamber exhibits a cylindrical, parallelepipedic, spherical or like shape.

25. Device according to one of the foregoing claims, characterized in that the plasma torch is connected preferably at the level of a side wall of the reaction chamber so that the plasma be laterally injected into the fluidized bed.

26. Device according to any one of the foregoing claims, characterized in that the walls of the reaction chamber are preferably of a refractory material suchs as alumina.

27. Device according to any one of the foregoing claims, characterized in that the bottom (8) of the reaction chamber exhibits an upwards flared shape at the upper portion of which are opening means (9) for injecting the fluidizing gas.
